# DEMANDE DE BREVET EUROPEEN

(11) **EP 1 374 711 A1**
(43) Date de publication de la demande: **02.01.2004**
(21) Numéro de dépôt: 03290685.1
(22) Date de dépôt: 18.03.2003
(51) Int. Cl.: A44B 11/18

(54) **Attache pour élément allongé tel qu'une sangle ou une corde**

(30) Priorité: 19.03.2002 FR 0203359
(71) Demandeur: Beauvallet, Xavier André Marc, 38570 Theys (FR)
(72) Inventeur: Beauvallet, Xavier André Marc, 38570 Theys (FR)
(74) Mandataire: Casalonga, Axel

(57) **Abrégé**

Attache pour un élément allongé tel qu'une sangle ou une corde, comprenant longitudinalement, de part et d'autre d'une partie de liaison (2) les reliant transversalement, d'une part une branche d'accrochage (3) et d'autre part une branche de base (4) et une plaque rigide de maintien (5); la branche de base présente un passage traversant (7) et la plaque de maintien présente un passage traversant principal (9) et un passage traversant secondaire (11) ; lesdits passages traversants (7, 9, 11) sont situés selon approximativement la même direction longitudinale ; ledit élément allongé (13) comprend une boucle (14) engagée au travers du passage traversant (7) de la branche de base et entourant la zone de la plaque rigide de maintien séparant ses passages traversants principal (9) et secondaire (11) ; lorsque la branche d'accrochage (3) et un brin d'accrochage (19) de l'élément allongé sont soumis à des forces opposées, une portion intermédiaire (15) de l'élément allongé est pincée entre ladite plaque rigide de maintien et ladite branche de base.

## Description

La présente invention concerne le domaine des attaches pour des éléments allongés tels que des sangles ou des cordes.

Pour relier deux morceaux de sangle, de façon réglable en longueur, il est connu d'utiliser des attaches qui comprennent un anneau et une plaque indépendante qui présente, entre deux passages traversants, une branche centrale. L'anneau est fixé à une première sangle et une seconde sangle forme une boucle qui passe au travers dudit anneau et entoure la branche centrale de la plaque de telle sorte que la seconde sangle présente un brin libre s'étendant entre l'anneau et un brin d'accrochage. Lorsqu'on tire sur la première sangle et sur le brin d'accrochage de la seconde sangle, la plaque est appliquée contre l'anneau, la branche centrale de cet anneau se place en face de la partie du passage de l'anneau située du côté du brin d'accrochage de la seconde sangle et le brin libre de cette seconde sangle est pincé entre l'anneau et son brin d'accrochage. Pour effectuer un réglage en longueur, on écarte la plaque de l'anneau de façon à libérer la seconde sangle et pouvoir tirer sur le brin d'accrochage de cette dernière ou on tire sur le brin libre de la seconde sangle.

De telles attaches, décrites en particulier dans les documents US-A-5 487 187, DE-A-72 040 et US-A- 4 670 945, sont notamment utilisées pour régler en longueur les bretelles ou les branches de harnais équipant en particulier les utilisateurs d'engins de vol libre.

La présente invention a pour but de proposer une attache de structure et de fonctionnement totalement différents des attaches connues.

L'attache pour un élément allongé tel qu'une sangle ou une corde, selon l'invention, comprend longitudinalement, de part et d'autre d'une partie de liaison les reliant transversalement, d'une part une branche d'accrochage et d'autre part une branche de base et une plaque rigide de maintien ; la branche de base présente un passage traversant et la plaque rigide de maintien présente un passage traversant principal et un passage traversant secondaire distants l'un de l'autre ; lesdits passages traversants sont situés selon approximativement la même direction longitudinale ; la partie du bord du passage traversant principale de la plaque rigide de maintien et la partie du bord du passage traversant de la branche de base, les plus proches du passage secondaire de la plaque rigide de maintien, sont approximativement à la même distance de ladite partie de liaison ; ledit élément allongé comprend une boucle engagée au travers du passage traversant de la branche de base et entourant la zone de la plaque rigide de maintien séparant ses passages traversants principal et secondaire de façon qu'une portion intermédiaire de ladite boucle passe entre la plaque rigide de maintien et la branche de base et se prolonge au travers du passage traversant de la branche de base pour former un brin libre ; une autre portion de ladite boucle passe au travers du passage traversant secondaire et du passage traversant principal de la plaque rigide de maintien et se prolonge au travers du passage traversant de la branche de base pour former un brin d'accrochage ; le passage secondaire de ladite plaque rigide de maintien est plus éloigné de ladite partie de liaison que son passage principal.

Ainsi, lorsque ladite branche d'accrochage et le brin d'accrochage de l'élément allongé sont soumis à des forces opposées, la portion intermédiaire de l'élément allongé est pincée entre ladite plaque rigide de maintien et ladite branche de base.

Selon l'invention, la branche de base, la branche d'accrochage et la plaque rigide de maintien peuvent avantageusement être, dans ladite partie de liaison, cousues, rivetées ou agrafées.

Selon l'invention, la branche d'accrochage et la plaque de base sont de préférence d'une pièce.

Selon l'invention, l'attache comprend de préférence des oeillets sertis sur les bords desdits passages traversants.

Selon l'invention, l'attache peut avantageusement comprendre une branche secondaire opposée à la plaque rigide de maintien et reliée à la branche de base de façon à constituer un couloir longitudinal au travers duquel peuvent s'étendre lesdits brins de l'élément allongé.

Selon l'invention, l'attache peut avantageusement comprendre une branche secondaire reliée à ladite branche de base et/ou à ladite partie de liaison et/ou à ladite plaque rigide de maintien, ledit brin d'accrochage étant fixé sur ladite branche secondaire en un endroit éloigné du passage traversant de ladite banche de base.

Selon l'invention, la branche d'accrochage et ladite branche secondaire sont de préférence d'une pièce.

Selon l'invention, l'attache peut être équipée d'un manchon élastique entourant la branche de maintien et la branche de base et éventuellement ladite branche secondaire.

La présente invention sera mieux comprise à l'étude d'une attache pour un élément allongé tel qu'une corde, décrit à titre d'exemple non limitatif et illustré par le dessin sur lequel :
- la figure 1 représente une coupe longitudinale d'une attache selon la présente invention ;
- la figure 2 représente une vue de dessus de l'attache de la figure 1 ;
- la figure 3 représente une vue de dessous de l'attache de la figure 1 ;
- la figure 4 représente, une coupe longitudinale d'une variante d'exécution et une application particulière de l'attache de la figure 1 ;
- et la figure 5 représente une coupe transversale selon V-V de l'attache de la figure 4.

En se reportant aux figures 1 à 3, on voit qu'on a représenté une attache 1 qui comprend, de part et d'autre d'une partie de liaison 2, d'une part une branche longitudinale d'accrochage 3 et d'autre part une branche longitudinale de base 4 et une plaque rigide longitudinale de maintien 5.

Dans l'exemple représenté, les branches longitudinales 3 et 4 sont constituées d'une seule pièce par exemple par une partie d'extrémité d'une sangle, la plaque rigide de maintien 5 est en une matière plastique et, dans la partie de liaison 2, une extrémité de la plaque rigide de maintien 5 et la partie de la sangle reliant les branches 3 et 4 sont reliées entre elles par exemple par des coutures transversales 6.

La plaque rigide de maintien peut naturellement être légèrement flexible de façon à ne pas être cassante pour de faibles flexions et les coutures 6 pourraient être remplacées par des rivets ou des agrafes.

La branche de base 4 présente, à distance de la partie de liaison 2, un passage traversant 7 sur les bords duquel est serti un oeillet annulaire 8 par exemple métallique.

La plaque rigide de maintien 5 présente, approximativement à la même distance de la partie de liaison 2 que le passage 8, un passage traversant principal 9 sur le bord duquel est serti un oeillet annulaire 10 par exemple métallique et, à une distance plus éloignée de la partie de liaison 2, un passage traversant secondaire 11 sur le bord duquel est serti un oeillet 12 par exemple métallique, les passages 7, 9 et 11 étant situés sensiblement sur la même direction longitudinale.

Ainsi, lorsque la plaque de base 4 et la plaque rigide de maintien 5 sont en vis-à-vis l'une de l'autre, le passage traversant 7 de la branche de base 4 et le passage traversant principal 9 de la plaque rigide de maintien 5 sont approximativement situés l'un en face de l'autre et le passage traversant secondaire 11 de la plaque rigide de maintien 5 est à distance du passage traversant 7 de la branche de base 4, de telle sorte que la zone Sa de la plaque rigide de maintien 5 située entre ses passages traversants 9 et 11 s'étend en vis-à-vis d'une zone de la branche de base 4.

Une corde 13 est accouplée à l'attache 1 de la manière suivante.

Cette corde 13 présente une boucle 14 qui est engagée au travers du passage traversant 7 de la branche de base 4 et qui entoure la zone 5a de la plaque rigide de maintien 5 séparant son passage principal 9 et son passage secondaire 11 en passant au travers de ces passages, ce de la manière suivante.

La boucle 14 présente une portion intermédiaire 15 qui passe entre la branche de base 4 et la zone 5a de la plaque rigide de maintien 5 et se prolonge au travers du passage 7 de la branche de base 4 pour former en dessous un brin libre 16, une portion intermédiaire 17 qui passe au-dessus de la zone Sa de la plaque rigide de maintien 5 en rejoignant la portion intermédiaire 15 au travers du passage 11 de cette plaque de maintien 5 et une autre portion 18 qui rejoint la portion intermédiaire 17 au travers du passage 9 de la plaque de maintien 5 et qui traverse le passage 7 de la branche de base 4 et se prolonge pour former en dessous un brin d'accrochage 19.

L'attache 1 peut fonctionner de la manière suivante.

Lorsqu'on exerce des forces opposées de traction sur d'une part la branche d'accrochage 3 de l'attache 1 et d'autre part sur le brin d'accrochage 19 de la corde 13, le brin d'accrochage 19 est tendu à l'opposé de la branche d'accrochage 3 et, de plus, la boucle 14 est tendue et prend appui contre les parties du passage 7 de la branche de base 4 et du passage principal 9 de la plaque rigide de maintien 5 les plus éloignées de la zone de liaison 2 et la partie du passage secondaire 11 de la plaque rigide de maintien 5 située du côté de son passage principal 9.

Il se produit ainsi un effet de rapprochement de la branche de base 4 et de la plaque rigide de maintien 5 qui produit un effet de pincement de la portion intermédiaire 15 de la corde 13 entre la branche de base 4 et la zone 5a de la plaque rigide de maintien 5, et plus particulièrement un pincement de cette portion 15 entre les parties des oeillets 8 et 10 situées en vis-à-vis. La corde 13 se trouve ainsi immobilisée dans l'attache 1.

Pour changer les positions longitudinales relatives d'un point d'accrochage de la branche d'accrochage 3 de l'attache 1 et d'un point d'accrochage du brin d'accrochage 19 de la corde 13, on peut soit tirer sur le brin libre 16 pour faire glisser la corde 13 dans l'attache 1 afin de rapprocher lesdits points d'accrochage, soit écarter l'une de l'autre la branche de base 4 et la plaque rigide de maintien 5, ou ouvrir l'angle entre elles, pour libérer la portion intermédiaire 15 de la boucle 14 de la corde 13 et faire glisser la corde 13 dans l'attache 1 afin d'éloigner lesdits points d'accrochage.

En se reportant aux figures 4 et 5, on peut voir qu'on a représenté une variante d'exécution et un exemple d'application de l'attache 1 décrite en référence aux figures 1 à 3.

Dans cet exemple, l'attache 1 comprend en outre une branche longitudinale secondaire 20 qui s'étend en dessous de la branche de base 4 et qui est reliée à la partie de liaison 2 et au brin d'accrochage 19 de la corde 13 en un endroit 21 situé à distance du passage 7 de la branche de base 4 lorsque la branche secondaire 20 est tendue.

Dans l'exemple représenté, la branche de base 4 est constituée par une portion longitudinale de sangle et la branche d'accrochage 3 et la branche secondaire 20 sont constituées par une seule pièce par exemple par une portion de sangle.

En outre, les bords longitudinaux de la branche de base 4 et de la branche secondaire 20 sont reliés entre eux par exemple par des coutures 22 et 23 de telle sorte que ces branches 4 et 20 ménagent entre elles un couloir longitudinal 24 au travers duquel s'étendent le brin libre 16 et le brin d'accrochage 19 de la corde 13.

L'élément allongé tel qu'une sangle, constitué par la branche d'accrochage 3 et la branche secondaire 20, est alors réglable en longueur en réglant la distance entre le passage traversant 7 de la plaque de base 4 et le point d'accrochage 21, c'est-à-dire en réglant la longueur du brin d'accrochage 19 comme on l'a décrit plus haut, entre au moins une longueur maximum dans laquelle la branche secondaire 20 est tendue et une longueur minimum dans laquelle le point d'accrochage 21 est rapproché du passage traversant 7 de la plaque de base 4.

Dans un exemple d'application, la disposition des figures 4 et 5 peut être utilisée pour régler en longueur des bretelles ou des sangles d'harnais.

En se reportant à la figure 5, on voit que l'attache 1 peut en outre être équipée d'un manchon élastique, représenté écarté, adapté pour entourer en les serrant la branche de base 4, la plaque rigide de maintien 5 et la branche secondaire 20 et ainsi entourer la zone de leurs passages traversants 7, 9 et 12, sans pour autant empêcher l'écartement de la branche de base 4 et de la plaque rigide de maintien 5 afin de faire coulisser la corde 13 en vue de son réglage décrit plus haut. Ce manchon peut être fixé à la branche secondaire 20.

L'attache 1 qui vient d'être décrite pourrait être adaptée selon les dispositions suivantes.

Les parties du passage 7 de la branche de base 4 et du passage principal 9 de la plaque rigide de maintien 5 les plus éloignées de la zone de liaison 2 et la partie du passage secondaire 11 de la plaque rigide de maintien 5 située du côté de son passage principal 9 pourraient s'étendre transversalement et la corde pourrait être remplacée par un élément allongé tel qu'une sangle. Dans ce cas, le brin libre 16 de cette sangle serait disposé entre la branche de base 4 et son brin d'accrochage 13.

Le passage traversant secondaire 11 de la plaque rigide de maintien pourrait être placé entre son passage traversant principal 9 et la partie de liaison 2.

Le passage traversant 7 de la branche de base 4 et le passage principal 9 de la plaque rigide de maintien 5 pourraient être décalés longitudinalement l'un par rapport à l'autre, tout en conservant un écart longitudinal entre le passage secondaire 11 de la plaque rigide de maintien 5 et le passage 7 de la branche de base 4 pour le pincement de la corde 13.

La présente invention ne se limite pas aux exemples décrits ci-dessus. Bien d'autres variantes sont possibles sans sortir du cadre défini par les revendications annexées.

## Revendications

1. Attache pour un élément allongé tel qu'une sangle ou une corde, **caractérisée par le fait qu'**elle comprend longitudinalement, de part et d'autre d'une partie de liaison (2) les reliant transversalement, d'une part une branche d'accrochage (3) et d'autre part une branche de base (4) et une plaque rigide de maintien (5) ;
que la branche de base présente un passage traversant (7) et la plaque rigide de maintien présente un passage traversant principal (9) et un passage traversant secondaire (11) distants l'un de l'autre ;
que lesdits passages traversants (7, 9, 11) sont situés selon approximativement la même direction longitudinale ;
que le passage secondaire (11) de ladite plaque rigide de maintien est plus éloigné de ladite partie de liaison (2) que son passage principal (9) et que la partie du bord du passage traversant principal (9) de la plaque rigide de maintien et la partie du bord du passage traversant (7) de la branche de base, les plus proches du passage secondaire (11) de la plaque rigide de maintien, sont approximativement à la même distance de ladite partie de liaison, de telle sorte que la plaque rigide de maintien (5) présente une zone (5a) qui est située entre ses passages traversants (9 et 11) et qui s'étend en vis-à-vis d'une zone de la branche de base (4) ;
ledit élément allongé (13) comprenant une boucle (14) engagée au travers du passage traversant (7) de la branche de base et entourant la zone de la plaque rigide de maintien séparant ses passages traversants principal (9) et secondaire (11) de façon qu'une portion intermédiaire (15) de ladite boucle passe entre ladite zone de la plaque rigide de maintien et ladite zone de la branche de base et se prolonge au travers du passage traversant de la branche de base pour former un brin libre (16) et qu'une autre portion (18) de ladite boucle passe au travers du passage traversant secondaire et du passage traversant principal de la plaque rigide de maintien et se prolonge au travers du passage traversant de la branche de base pour former un brin d'accrochage (19) ;
de telle sorte que lorsque ladite branche d'accrochage (3) et le brin d'accrochage (19) de l'élément allongé sont soumis à des forces opposées, ladite portion intermédiaire (15) de l'élément allongé est pincée entre ladite plaque rigide de maintien et ladite branche de base.

2. Attache selon la revendication 1, **caractérisée par le fait que** dans ladite partie de liaison (2), la branche de base, la branche d'accrochage et la plaque rigide de maintien sont cousues, rivetées ou agrafées.

3. Attache selon l'une des revendications 1 et 2, **caractérisée par le fait que** la branche d'accrochage (3) et la plaque de base (4) sont d'une pièce.

4. Attache selon l'une quelconque des revendications précédentes, **caractérisée par le fait qu'**elle comprend des oeillets (8, 10, 12) sertis sur les bords desdits passages traversants.

5. Attache selon l'une quelconque des revendications précédentes, **caractérisée par le fait qu'**elle comprend une branche secondaire (20) opposée à la plaque rigide de maintien et reliée à la branche de base (4) de façon à constituer un couloir longitudinal (24) au travers lequel peuvent s'étendre lesdits brins (16, 19) de l'élément allongé.

6. Attache selon l'une quelconque des revendications précédentes, **caractérisée par le fait qu'**elle comprend une branche secondaire (20) reliée à ladite branche de base et/ou à ladite partie de liaison et/ou à ladite plaque rigide de maintien dans ladite partie de liaison (2), ledit brin d'accrochage (19) étant fixé sur ladite branche secondaire en un endroit (21) éloigné du passage traversant (7) de ladite banche de base.

7. Attache selon l'une des revendications 6 et 7, **caractérisée par le fait que** la branche d'accrochage (3) et ladite branche secondaire (20) sont d'une pièce.

8. Attache selon l'une quelconque des revendications précédentes, **caractérisée par le fait qu'**elle est équipée d'un manchon élastique (25) entourant au moins la branche de maintien (5) et la branche de base (4).
